# FASCICULE DE BREVET EUROPEEN

(11) **EP 0 592 341 B1**
(45) Date de publication et mention de la délivrance du brevet: **03.09.1997**
(21) Numéro de dépôt: 93420397.7
(22) Date de dépôt: 07.10.1993
(51) Int. Cl.: E05B 17/00

(54) **Perfectionnements aux poignées de porte à palettes basculantes**
Verbesserung an Türgriffen mit einer plattenförmigen Handhabe
Improvement on door handles with a pivoting lever plate

(30) Priorité: 09.10.1992 FR 9212370
(43) Date de publication de la demande: 13.04.1994
(73) Titulaire: PEGUFORM FRANCE, 01100 Oyonnax (FR)
(72) Inventeur: Armanet, Jean-Yves, F-39240 Arinthod (FR); Casoni, Maurice, F-01460 Montreal-la-Cluse (FR)
(74) Mandataire: Warcoin, Jacques

(56) Documents cités:
- EP-A- 0 419 809
- DE-A- 2 658 159
- GB-A- 2 214 556
- US-A- 5 035 455
- PATENT ABSTRACTS OF JAPAN vol. 13, no. 593 (M-914)(3941) 27 Décembre 1989 & JP-A-01 250 751 (KOKUSAN KINZOKU KOGYO CO LTD) 5 Octobre 1989

## Description

La présente invention a trait aux poignées de porte comportant un cadre propre à être fixé sur la porte d'un vehicule et une palette articulée autour dudit cadre pour la commande du mécanisme de la serrure.

On connaît du document DE-A-2 658 159, qui est à considerer comme l'état de la technique le plus proche, une poignée de porte qui comprend un cadre apte à être fixé sur la porte d'un véhicule automobile, et une palette de commande basculante reliée par un axe horizontal de rotation audit cadre pour la commande du mécanisme de la serrure.

Le cadre est pourvu de deux oreilles verticales et la palette de commande basculante pourvue de deux joues verticales est disposée de manière que ses joues verticales soient parallèles auxdites oreilles verticales en vue d'être assemblées à celles-ci par l'intermédiaire de l'axe horizontal de rotation chargé élastiquement afin de ramener la palette de commande basculante en position repos après chaque utilisation.

On connaît des poignées de porte de ce type qui comprennent généralement un ensemble constitué d'une seule pièce en matière plastique moulée. Cet ensemble comporte un encadrement propre à être fixé sur la porte d'un véhicule automobile et une palette de commande reliée par une articulation semi-rigide. Cette articulation est réalisée en matière plastique et fait partie intégrante de l'encadrement et de la palette de commande de manière à créer un rappel élastique de cette dernière en position de repos.

Une telle poignée de porte comporte certains inconvénients en ce qui concerne le rappel de la palette qui est beaucoup trop rapide et fragile. En effet, l'articulation est soumise à une déformation élastique qui risque de se rompre sous des efforts répétés.

C'est à ces inconvénients qu'entend plus particulièrement remédier ia présente invention, laquelle consiste essentiellement à associer à la palette des moyens propres à amortir le mouvement de rappel de celle-ci de sa position d'ouverture à sa position de repos.

Plus particulièrement, selon l'invention, il est prévu une poignée de porte, du genre comprenant un cadre propre à être fixé sur la porte d'un véhicule automobile, et une palette de commande basculante reliée par un premier axe horizontal de rotation audit cadre pour la commande du mécanisme de la serrure, le cadre comportant un évidement en forme de C dont la partie supérieure est pourvue de deux oreilles verticales, tandis que la palette de commande basculante, pourvue de deux joues verticales reliées par une traverse horizontale, est disposée à l'intérieur de l'évidement en forme de C de manière que ses joues verticales soient parallèles aux oreilles verticales en vue d'être assemblées à celles-ci par l'intermédiaire d'une part du premier axe horizontal de rotation chargé élastiquement afin de ramener la palette de commande basculante en position de repos après chaque utilisation, d'autre part d'au moins un vérin apte à amortir le déplacement de retour de la palette de commande basculante et dont le corps cylindrique est monté à pivotement autour d'un second axe horizontal de rotation solidaire d'une des joues verticales de la palette de commande basculante, la tige du piston de ce vérin coopérant avec un autre axe horizontal prévu fixe dans l'oreille voisine.

Le dessin annexé, donné à titre d'exemple, permettra de mieux comprendre l'invention, les caractéristiques qu'elle présente et les avantages qu'elle est susceptible de procurer :

Fig. 1 est une vue en perspective avec arrachement illustrant une portière de véhicule pourvue d'une poignée de porte suivant la présente invention.

Fig. 2 et 3 sont des coupes représentant le vérin lors de la manipulation de la palette de commande.

Fig. 4 et 5 sont des coupes semblables à celles de fig. 2 et 3, mais montrant le vérin lors de l'amortissement du rappel de la palette de commande en position de repos.

On a représenté en fig. 1 une portière 1 de véhicule qui comprend une découpe pour la mise en place d'une poignée de porte 2 en matière plastique moulée. Cette poignée comporte un cadre 3 qui est fixé sur la portière 1 et qui est creusé d'un évidement 3 a en forme de C. Ce dernier est délimité sur son pourtour extérieur par une face verticale 3b. La partie supérieure 3c de l'évidement 3a est solidaire de deux oreilles verticales 3d et 3e qui sont prévues paralèles.

Au cadre 3 est associée une palette de commande basculante 4 qui comprend deux joues verticales 4a et 4b parallèles et reliées l'une à l'autre par l'intermédiaire d'une traverse horizontale 4c. La palette de commande basculante 4 est introduite à l'intérieur de l'évidement 3a de manière à ce que sa face extérieure soit dans le même plan que la face verticale 3b du cadre 3. Dans cette position, les joues verticales 4a et4b sont respectivement disposées parallèlement et à proximité des oreilles verticales 3d et 3e du cadre 3 afin qu'elles soient réunies à celles-ci par l'intermédiaire d'un premier axe horizontal de rotation 5.

Le premier axe horizontal de rotation 5 est chargé élastiquement au moyen d'un ressort 6 dont l'une des extrémités vient prendre appui contre la traverse horizontale 4c, tandis que l'autre extrémité est en appui contre la partie supérieure 3c de l'évidement 3a. Ce rappel élastique permet de ramener en position de repos la palette de commande basculante 4 après chaque utilisation, comme on le verra mieux plus loin.

La joue verticale référencée 4a de la palette de commande basculante 4 est solidaire d'un second axe horizontal de rotation 4d qui est prévu à l'opposé de la traverse horizontale 4c. L'oreille verticale 3d se trouvant à proximité de la joue verticale 4a comporte un axe horizontal 3f suivant une même direction.

Un vérin 7 est prévu libre en pivotement autour des axes horizontaux de rotation 4d et 3f pour suivre les déplacements de la palette de commande basculante 4 par rapport au cadre 3.

En fig. 2 à 5, on a représenté le vérin 7 qui comprend un corps cylindrique 7a totalement étanche aux pressions extérieures, lequel corps cylindrique est libre en pivotement autour de second axe horizontal de rotation 4d de la palette de commande basculante 4.

A l'intérieur du corps cylindrique 7a coulisse une tige 7b qui est solidaire à l'une de ses extrémités d'un piston 7c, tandis que l'autre extrémité est montée libre en pivotement autour de l'axe horizontal 3f du cadre fixe 3. Le piston 7c qui présente un diamètre extérieur légèrement inférieur au diamètre interne du corps cylindrique 7a du vérin 7, est creusé sur son pourtour d'une gorge circulaire 7d qui est délimitée par un premier disque 7e et un second disque 7f, le second disque 7f étant percé de fentes ou rainures 7g qui, dans l'exemple représenté, sont au nombre de quatre.

A l'intérieur de la gorge circulaire 7d est placé un joint torique 8 qui vient prendre appui d'une part contre la paroi interne du corps cylindrique 7a et d'autre part contre le fond 7h de ladite gorge circulaire.

Les fentes ou rainures 7g sont dimensionnées et profilées de façon à venir déboucher dans la gorge circulaire 7d à une distance du second disque 7f qui est supérieure au diamètre du joint torique 8.

On remarque que lorsque la palette de commande basculante 4 est basculée en direction de l'extérieur du cadre 3 en vue de l'ouverture de la portière 1, le corps cylindrique 7a du vérin 7 se déplace suivant la flèche F1 de fig. 3. Ainsi, la hauteur de la gorge circulaire 7d permet au joint torique 8 de venir en appui contre le second disque 7f en vue de libérer les fentes ou rainures 7g. Cette libération autorise le libre déplacement de l'air à l'intérieur du vérin 7 et permet ainsi un actionnement rapide et sans difficulté de la palette de commande basculante 4 par rapport au cadre fixe 3.

Par contre, lorsque la palette de commande basculante 4 est relâchée, celle-ci est rappelée en position de repos par l'intermédiaire du ressort 6 dont l'effort de rappel est amorti par la présence du vérin 7. En effet, le corps cylindrique 7a se déplace par rapport à la tige 7b suivant la flèche F2 de fig. 5, étant donné que ce corps est monté sur la palette de commande basculante 4.

On remarque que le joint torique 8 est repoussé contre le premier disque 7e du piston 7, permettant de ralentir 5 la circulation de l'air à l'intérieur du vérin 7. Ainsi, le déplacement de retour de la palette de commande basculante 4 est amorti, ce qui évite tout claquement bruyant.

On notera qu'il est possible de combiner le vérin 7 avec un autre vérin placé à l'opposé sur l'autre joue verticale 4b de la palette de commande basculante 4 et sur l'oreille verticale correspondante du cadre 3 décrit précédemment.

## Revendications

1. Poignée de porte, du genre comprenant un cadre (3) propre à être fixé sur la porte (1 ) d'un véhicule automobile, et une palette de commande basculante (4) reliée par un premier axe horizontal de rotation (5) audit cadre pour la commande du mécanisme de la serrure, le cadre (3) comportant un évidement (3a) en forme de C dont la partie supérieure (3c) est pourvue de deux oreilles verticales (3d et 3e), tandis que la palette de commande basculante (4), pourvue de deux joues verticales (4a et 4b) reliées par une traverse horizontale (4c), est disposée à l'intérieur de l'évidement (3a) en forme de C de manière que ses joues verticales (4a et 4b) soient parallèles aux oreilles verticales (3d, 3e) en vue d'être assemblées à celles-ci par l'intermédiaire d'une part du premier axe horizontal de rotation (5) chargé élastiquement afin de ramener la palette de commande basculante (4) en position de repos après chaque utilisation, d'autre part d'au moins un vérin (7) apte à amortir le déplacement de retour de la palette de commande basculante et dont ie corps cylindrique (7a) est monté à pivotement autour d'un second axe horizontal de rotation (4d) solidaire d'une des joues verticales (4a) de la palette de commande basculante (4), la tige (7b) du piston (7c) de ce vérin coopérant avec un autre axe horizontal (3f) prévu fixe dans l'oreille voisine (3d).

2. Poignée de porte suivant la revendication 1, caractérisée en ce que le corps cylindrique (7a) du vérin (7) est totalement étanche, le diamètre extérieur du piston (7c) étant légèrement inférieur au diamètre interne du corps cylindrique (7a), tandis que ledit piston est creusé d'une gorge circulaire (7d) délimitée par un premier et un second disque (7e, 7f) dont l'un est percé de fentes ou rainures (7g) afin que ladite gorge communique avec l'une des faces du piston (7c), ladite gorge recevant un joint torique (8) agencé de façon à ce que pendant la manipulation de la palette de commande basculante (4), il soit repoussé contre le second disque (7f) précité afin de libérer les fentes ou rainures (7g) pour laisser un libre passage à l'air, alors que pendant la course de rappel de la palette de commande basculante (4) vers sa position de repos, ce joint torique (8) est repoussé contre le premier disque (7e) pour assurer un ralentissement de la circulation de l'air à l'intérieur du vérin.

## Patentansprüche

1. Türgriff mit einem auf der Tür (1) eines Kraftfahrzeuges anzubringenden Rahmen (3) und einer hochschwenkbaren plattenförmigen Handhabe (4), die mittels einer ersten Drehachse (5) an dem Rahmen angebracht ist, um den Schließmechanismus zu betätigen, wobei der Rahmen (3) eine C-förmige Aussparung (3a) enthält, deren oberer Teil (3c) mit zwei senkrechten Laschen (3d und 3e) versehen ist, während die hochschwenkbare plattenförmige Handhabe (4) zwei senkrechte Backen (4a und 4b) aufweist, die von einer horizontalen Traverse (4c) verbunden sind und so im Inneren der C-förmigen Aussparung (3a) angeordnet sind, daß die senkrechten Backen (4a und 4b) parallel zu den senkrechten Laschen (3d, 3e) derart angeordnet sind, um einerseits mittels eines Teiles der ersten horizontalen Drehachse (5), die elastisch vorgespannt ist, die hochschwenkbare plattenförmige Handhabe (4) in die Ruhestellung nach jeder Benutzung zurückzuführen, und andererseits wenigstens ein Heber (7) vorgesehen ist, der die Rückstellung der hochschwenkbaren plattenförmigen Handhabe dämpfen kann und dessen zylindrischer Körper (7a) schwenkbar um eine zweite horizontale Drehachse (4d), welche fest mit einer der horizontalen Backen (4a) der plattenförmigen Handhabe (4) verbunden ist, schwenkbar ist, wobei die Stange (7b) des Kolbens (7c) des Hebers mit einer anderen horizontalen Achse (3f) zusammenwirkt, die an der benachbarten Lasche (3d) befestigt ist.

2. Türgriff nach Anspruch 1, dadurch gekennzeichnet, daß der zylindrische Körper (7a) des Hebers (7) vollständig dicht ist, wobei der Außendurchmesser des Kolbens (7c) etwas kleiner als der Innendurchmesser des zylindrischen Körpers (7a) ist, wobei dieser Kolben eine kreisförmige Ausnehmung (7d) enthält, die von einer ersten und einer zweiten Scheibe (7e, 7f) begrenzt ist, von denen die eine mit Nuten oder Löchern (7g) durchsetzt ist, damit die Ausnehmung mit einer Stirnseite des Kolbens (7c) in Verbindung steht, wobei die Ausnehmung eine kreisringförmige Dichtung (8) enthält, die derart angeordnet ist, daß sie bei Betätigung der hochschwenkbaren plattenförmigen Handhabe (4) gegen die zweite Scheibe (7f) gedrückt wird, um die Nuten oder Löcher (7g) freizulegen, um einen freien Durchgang von Luft zu ermöglichen, wohingegen während der Rückstellung der plattenförmigen Handhabe (4) in die Ruheposition diese kreisringförmige Dichtung (8) gegen die erste Scheibe (7e) gedrückt wird, um die Luftzirkulation im Inneren des Hebers (7) zu verlangsamen.

## Claims

1. A door handle of the kind comprising a frame (3) suitable for fixing on the door (1) of a motor vehicle and a tilting control plate (4) connected via a first horizontal rotary pin (5) to said frame to control the lock mechanism, the frame (3) including a C-shaped recess (3a) whose upper portion (3c) is provided with two vertical lugs (3d and 3e), while the tilting control plate (4) is provided with two vertical cheeks (4a and 4b) connected together by a horizontal crossmember (4c) and is disposed inside the C-shaped recess (3a) so that its vertical cheeks (4a and 4b) are parallel to the vertical lugs (3d, 3e) in order to be assembled thereto by means firstly of the first horizontal rotary pin (5) that is resiliently biased in order to return the tilting control plate (4) to a rest position after each use thereof, and secondly by at least one dashpot (7) for damping the return displacement of the tilting control plate and having a cylindrical body (4a) pivotally mounted about a second rotary pin (4d) secured to one of the vertical cheeks (4a) of the tilting control plate (4), the rod (7b) of the piston (7c) of said dashpot co-operating with another horizontal pin (3f) provided in fixed manner in the adjacent lug (3d).

2. A door handle according to claim 1, characterized in that the cylindrical body (7a) of the dashpot (7) is completely air-tight, the outside diameter of the piston (7c) being slightly smaller than the inside diameter of the cylindrical body (7a), the piston having a circular groove (7d) formed therein defined by first and second disks (7e, 7f) one of which is pierced by slots or notches (7g) to enable said groove to communicate with one of the faces of the piston (7c), said groove receiving an O-ring (8) disposed so that during handling of the tilting control plate (4) it is pushed back against the above-mentioned second disk (7f) in order to disengage the slots or notches (7g) and allow air to pass freely, whereas during the return stroke of the tilting control plate (4) towards its rest position, said O-ring (8) is urged against the first disk (7e) to slow down the flow of air inside the dashpot.
